# EUROPÄISCHE PATENTANMELDUNG

(11) **EP 0 892 098 A1**
(43) Veröffentlichungstag der Anmeldung: **20.01.1999**
(21) Anmeldenummer: 97810494.1
(22) Anmeldetag: 16.07.1997
(51) Int. Cl.: D02H 5/02, D06B 1/02

(54) **Verfahren und Vorrichtung zur Befeuchtung von Kettfäden**

(71) Anmelder: Weko Biel AG, 2504 Biel (CH)
(72) Erfinder: Hennebichler, Siegfried, A-9560 Feldkirch (AT)
(74) Vertreter: AMMANN PATENTANWÄLTE AG BERN AMMANN INGENIEURS-CONSEILS EN PROPRIETE INTELLECTUELLE SA BERNE AMMANN PATENT ATTORNEYS LTD BERNE

(57) **Zusammenfassung**

Feuchtmittel, in der Regel eine Mischung aus Wasser und Wachs, wird direkt auf die äusserste Lage des Kettfadenwickels (4) auf einem Kettbaum (1) während des Abbäumens aufgesprüht. Der Befeuchter (6) weist einen mit Düsen (29, 31) versehenen Düsenträger (19) und ist parallel zum Kettbaum (1) ausgerichtet. Vorzugsweise ist die Länge des Düsenträgers (19) an verschiedene Kettbaumlängen durch Verschieben von Düsen (31) und/oder Abschaltung von Düsen möglich. Zum Abfangen von seitlich, oben oder unten austretendem Befeuchtungsmittel können eine obere (26), untere (24, 25) und seitliche (23) Abdeckungen vorhanden sein. Die Vermischung der Komponenten des Befeuchtungsmittels kann im Zulauf zu den Düsen erfolgen. Die Zusammensetzung des Befeuchtungsmittels kann dadurch während des Abbäumens kontinuierlich an die Betriebsbedingungen angepasst werden, und da durch die Strömung in den Leitungen eine Phasentrennung unterdrückt wird, können auch bisher nicht verwendbare Kompositionen des Befeuchtungsmittels angewandt werden.

## Beschreibung

Die vorliegende Erfindung betrifft ein Verfahren gemäss Oberbegriff des Anspruchs 1, des weiteren Vorrichtungen zur Durchführung des Verfahrens.

In der Vorbereitung des Webvorganges, aber auch z. B. für Raschelmaschinen, werden Kettfäden auf den Kettbaum aufgespult. Dabei wird die benötigte Anzahl Kettfäden möglichst exakt und parallel aufgewickelt. Mit schneller werdenden Webstühlen wird es zunehmend wichtiger, dass die Kettfäden auch schnell und parallel vom Kettbaum abgezogen werden können. Insbesondere gilt es zu vermeiden, dass die Kettfäden sogenannte Schnüre bilden. Beim Weben wirken diese Schnüre wie Knoten zwischen benachbarten Kettfäden, und die Folge ist oft ein Reissen eines oder mehrerer der Fäden, häufig jedoch zumindest eine Beeinträchtigung des Warenbildes.

Vor dem Aufwickeln auf den Kettbaum werden die Kettfäden für ein späteres reibungsloses Weben mit einem Befeuchtungsmittel behandelt, das im wesentlichen aus einer Emulsion oder Dispersion von Wachs in Wasser besteht.

Konventionell werden dazu die Kettfäden während des Abbäumens durch ein Feuchtwerk geführt, wobei sie über Walzen laufen, die mit dem Befeuchtungsmittel bedeckt sind. Bei diesem üblichen Verfahren treten jedoch verschiedene Probleme auf: Es kann kaum kontrolliert werden, wieviel Feuchtmittel von den Kettfäden aufgenommen wird. Durch das Durchlaufen des Feuchtwerks ergibt sich ein relativ langer Weg für die Kettfäden von den Spulen bis zum Kettbaum. Auf dem Weg vom Feuchtwerk zum Kettbaum besteht u. a. die Gefahr der Schnurbildung, insbesondere bei versponnenen Naturfäden.

Ein weiterer Nachteil der bekannten Feuchtwerke besteht darin, dass die Zusammensetzung des Feuchtmittels nicht geändert werden kann, da in der Regel die mit Feuchtmittel bedeckten Walzen einfach in einen Tank mit dem Feuchtmittel eintauchen. Für eine Aenderung der Zusammensetzung des Befeuchtungsmittels müsste jeweils der Tankinhalt ausgetauscht werden, was einerseits das Anhalten der Aufbäumanlage bedeuten würde und andererseits mit grossen Verlusten an Feuchtmittel verbunden wäre.

Aufgabe der vorliegenden Erfindung ist es, ein Verfahren zur Befeuchtung von Kettfäden anzugeben, bei dem mindestens eines der oben genannten Probleme und/oder einer der oben genannten Nachteile vermieden wird.

Ein derartiges Verfahren ist im Anspruch 1 angegeben. Die weiteran Ansprüche nennen bevorzugte Ausbildungen des Verfahrens, Vorrichtungen zur Durchführung des Verfahrens und bevorzugte Verwendungen.

Demgemäss besteht das erfindungsgemässe Befeuchtungsverfahren im wesentlichen darin, dass das Feuchtmittel auf die oberste Lage der Kettfäden auf dem Kettbaum während des Abbäumens aufgesprüht wird. Eine entsprechende Vorrichtung weist eine oder mehrere Düsen zum Versprühen des Befeuchtungsmittels auf. Im Falle mehrerer Düsen sind diese so angeordnet, dass sich ihre Sprühkegel in einer gewissen Entfernung überlappen und eine längserstreckte, lückenlose Sprühzone bilden. Durch geeignete Ausbildung der Gesamtanlage wird diese Sprühzone während des Aufbäumens so verschoben, z. B. durch Bewegen der Düsen, dass die Oberfläche des Kettbaumwickels immer im Bereich dieser Sprühzone liegt.

Weitere Vorteile und Eigenschaften werden aus der folgenden Beschreibung eines bevorzugten Ausführungsbeispieles deutlich, die unter Bezugnahme auf Figuren erfolgt.
- Figur 1: zeigt eine Draufsicht auf eine Aufbäumanlage mit der erfindungsgemässen Befeuchtungsvorrichtung;
- Figur 2: zeigt einen vertikalen Schnitt durch die Aufbäumanlage gemäss Schnittlinie II-II in Figur 1;
- Figur 3: zeigt im Detail als Frontteilansicht die Verstellung des Abstandes der Düsen; und
- Figur 4: schematisch ein herkömmliches Abbäumengestell.

Die Figuren 1 und 2 zeigen in Draufsicht bzw. im senkrechten Schnitt einen Ausschnitt aus einer Anlage zum Bewickeln eines Kettbaumes 1, d. h. zum Abbäumen. Die Kettfäden 2 laufen von oben in der vollen Breite und Teilung wie für den späteren Webvorgang benötigt auf den Kettbaum 1 auf, der gleichzeitig eine Drehung gemäss Pfeil 3 durchführt. Es resultiert ein Kettfadenwickel 4, in dem die Kettfäden in möglichst idealen Spiralen einer neben dem anderen angeordnet sind, den sogenannten Kettfadensäulen 5. Nur bei einer solchen Anordnung, wobei die Kettfäden auch nicht aneinander haften dürfen, kann die Kette beim Weben oder Rascheln mit hoher Geschwindigkeit vom Kettbaum wieder abgezogen werden.

Vor dem Kettbaum 1 befindet sich die erfindungsgemässe Befeuchtungsvorrichtung 6, im weiteren kurz Befeuchter genannt. Der Befeuchter 6 steht auf einem auf Rollen 7 fahrbaren Wagen 11. Für eine genaue Positionierung relativ zum Kettbaum 1 sind Arretierungsbolzen 8 vorhanden, die in Löcher 9 im Boden eingreifen. Die Arretierungsbolzen 8 können durch Zug am Knauf 10 gegen Federkraft aus den Löchern 9 herausgezogen werden.

In diesem Wagen 11 ist der horizontale Basisträger 12 gemäss Pfeil 13 in einer Führung 16 verschiebbar gelagert. Durchgezogen gezeichnet ist die nahezu vorderste Position des Befeuchters 6 bei fast leerem Kettbaum 1. Die gestrichelte Position 14 ist diejenige gegen Ende des Abbäumens, wenn der Wickel 4 nahezu den Durchmesser der Scheiben 15 erreicht hat.

Typische Dimensionen eines Kettbaumes sind heute bis 2 m Breite und bis 1 m Durchmesser, wobei der Kettbaum z. B. 15 cm Kerndurchmesser 18 aufweist.

Auf dem Basisträger 12 steht der Fuss 17. Er trägt etwa auf Höhe des Kernes 18 des Kettbaumes 1 den Düsenträger 19, der sich horizontal und parallel zum Kettbaum 1 ausgerichtet ist. Das Mittelteil 20 des Düsenträgers 19 ist fest am Fuss 17 angebracht. Jeweils ein verschiebbarer Aussendüsenträger 21 befindet sich an den freien Enden des Mittelstücks 20. Die beiden Aussendüsenträger können mittels eines Handrades 22 über ein entsprechendes Getriebe 27 und Stangen 28 bewegt werden, so dass die Breite des Düsenträgers 19 an verschiedene Kettbaumlängen anpassbar ist.

An den äusseren Enden der Aussendüsenträger 21 befindet sich jeweils eine Blende 23. Die Blenden 23 bilden zusammen mit den äusseren Böden 24, die ebenfalls an den Aussendüsenträgern 21 befestigt und mit diesen bewegbar sind, und dem Mittelboden 25 eine Auffangwanne für herabtropfendes Befeuchtungsmittel.

Wie Figur 3 zeigt, sind die Böden 24 und der Mittelboden 25 zum Fuss 17 hin abschüssig ausgeführt, so dass sich das aufgefangene Befeuchtungsmittel an der tiefsten Stelle nahe dem Fuss 17 sammelt. Durch einen nicht dargestellten Abfluss kann daher das Feuchtmittel hier abgeführt und entweder in einem Kreislauf zu den Düsen zurückgeführt oder abgeführt werden.

Zur Vermeidung von nach oben austretenden Spritzern und Sprühnebel ist die Sprühzone auch nach oben durch eine Abdeckung 26 abgeschirmt. Sie besteht ähnlich wie die Böden 24, 25 aus drei Teilen, einem mittleren, stationären und zwei äusseren, die an den Düsenaussenträgern 21 befestigt sind.

Von den insgesamt 5 Düsen befinden sich die drei mittleren Düsen 29 am Mittelteil. Ihre Sprühkegel legen im wesentlichen die minimale Breite für den Kettbaum 1 fest. Die Ausdehnung der Sprühzone wird durch Verschieben der Aussendüsenträger 21 an die aktuelle Kettbaumlänge angepasst, wobei Figur 1 einen Kettbaum nahezu maximaler Länge zeigt.

Der Abstand des Düsenträgers 19 von der Oberfläche des Wickels 4 muss während des Abbäumens konstant und auf einem solchen Wert gehalten werden, dass sich die Sprühkegel 32 aller Düsen 29, 31 bei der Wickeloberfläche zu einer durchgehenden, ununterbrochenen Sprühzone vereinigen, wobei auch eine gewisse Ueberlappung zulässig ist. Insbesondere beim Einstellen des Düsenträgers 19 auf eine mittlere Kettbaumlänge rücken die äusseren Düsen 31 an die inneren Düsen 29 heran, wobei sich ohne weitere Massnahmen eine zunehmende Ueberlappung der jeweiligen Sprühkegel und damit ein höherer Feuchtmittelfluss in der Ueberschneidungsregion ergibt. Im allgemeinen rann jedoch die dadurch ungefähr verdoppelte Befeuchtungswirkung noch hingenommen werden und stellt immer noch eine Verbesserung in der Kontrollierbarkeit gegenüber den Verfahren des Standes der Technik dar.

Die äusseren Düsen 31 sind abschaltbar, z. B. für den Fall, dass der Kettbaum die minimale Breite 30 aufweist und die äusseren Düsen 31 nicht benötigt werden.

Die obere Abdeckung 26 und die Wanne aus Blenden 23 und Böden 24, 25 sind so ausgebildet, dass sie möglichst nahe an die Wickeloberfläche heranreichen. Zur automatischen Konstanthaltung dieses Abstandes ist eine optische Messeinrichtung 34 in Verbindung mit einer nicht dargestellten Steuerung und einem Antrieb für die Bewegung des Basisträgers 12 vorhanden. Die optische Messeinrichtung besteht im wesentlichen aus einer Gabellichtschranke 34, deren Messlinie 35 in Figur 2 angedeutet ist.

Der Fuss 17 wird zu Beginn des Abbäumens zunächst so weit herangefahren, bis die Gabellichtschranke 34 eine Unterbrechung der Messlinie 35 detektiert, und danach wieder zurückgefahren, bis die Gabellichtschranke 34 wieder Durchlässigkeit längs der Messlinie 35 anzeigt. Während des Aufbäumens wird entsprechend der Basisträger 12 immer in Richtung zur äusseren Position 14 bewegt, wenn die Gabellichtschranke eine Unterbrechung der Messlinie 35 meldet, und zwar so weit, bis die Unterbrechung wieder aufgehoben ist.

Die Sprühgeometrie der Düsen 21, 29 ist bevorzugt einem Segment einer Scheibe angenähert, zeichnet sich also durch eine wesentlich grössere horizontale Aufweitung in Richtung der Längsachse des Kettbaums 1 als in vertikaler Richtung aus. Geeignete Düsen sind u. a. Rotor- oder Sprühtellerdüsen. Eine möglichst exakt bestimmte Sprühlinie ist für die Befeuchtungsanlage von Vorteil. Bewährt haben sich sogenannte Zweistoffdüsen, bei denen die Flüssigkeit gemischt mit Luft versprüht wird. Im Gegensatz zu Einstoffdüsen erfolgt hier das Versprühen unter geringerem Druck, wodurch die Gefahr verringert wird, dass unter dem Aufprall des Befeuchtungsmittels die eng nebeneinander liegenden, dünnen Kettfäden auf dem Wickel 4 verschoben oder in die benachbarten Wicklungen hineingedrückt werden.

Weiter vorteilhaft ist es, das Vermischen des Feuchtmittels erst kurz vor den Düsen vorzunehmen, also z. B. nahe der zentralen Zuleitung, von der die einzelnen Leitungen zu den Düsen abgehen. Diese Zuleitungen und der Verteiler mit Ventilen etc., z. B. für das Abschalten der äusseren Düsen 31, sind nicht dargestellt, da grundsätzlich auch mit gängigem Fachwissen ausführbar.

Da das Feuchtmittel damit keine Gelegenheit hat, sich in Phasen aufzutrennen, ist es auch möglich, bisher unbekannte Feuchtmittelzusammensetzungen zu verwenden. Denkbar ist z. B. die Verwendung einer Emulsion von Sojaöl in Wasser, die auch noch den Vorteil hätte, nur aus natürlichen, biologischen Bestandteilen zu bestehen. Konventionell wird eine Mischung aus Wachs und Wasser verwendet, wobei das Wachs ein chemisches Produkt ist.

Der vorgestellte Befeuchter erlaubt es auch, eine stärkere Befeuchtung vorzunehmen. Die feuchteren Kettfäden führen im weiteren Prozess unter anderem zu einer geringeren Staubbildung. Durch den gleichmässigeren Abzug der Kettfäden vom Kettbaum ergibt sich ein schöneres Warenbild wegen der geringeren Neigung zu Schnurbildung. Auch kann das Abziehen der Kettfäden unter geringerer Spannung erfolgen. Die Kettfäden liegen dadurch weniger stark aufeinandergepresst vor und, insbesondere bei Naturfasern, wird ein geringeres Verhaken der Fäden miteinander beobachtet. Da die Sprühvorrichtung auch keine eigene Weglänge für das Befeuchten benötigt, wird die freie Wegstrecke der Kettfäden beim Abbäumen entsprechend verkürzt. Bei den konventionellen Befeuchtungsverfahren beträgt diese Strecke allein zumindest der halbe Durchmesser des vollen Kettbaumes (typische Werte für den maximalen Durchmesser eines Kettbaumes sind 80 bis 100 cm), so dass allein für die Strecke konventionelle Befeuchtungseinrichtung bis Kettbaum bei leerem Kettbaum Strecken von 100 bis 150 cm überwunden werden müssen. Zur Verdeutlichung zeigt Figur 4 das Prinzip einer herkömmlichen Abbäumanlage: Von der Schärtrommel 40 laufen Kettfäden 2 zur Befeuchtungseinrichtung 41 mit einer mittleren Befeuchtungsrolle 42 und zwei Führungsrollen 44, 45.

Die mittlere Rolle 42 taucht in eine Wanne mit dem Befeuchtungsmittel 43 ein und ist somit oberflächlich von dem Feuchtmittel bedeckt. Die Kettfäden nehmen das Feuchtmittel beim Laufen über die Walze 42 auf. Über die ausgangsseitige Führungswalze 44 gelangen sie nach Durchlaufen der oben genannten relativ grossen freien Wegstrecke auf den Kettbaum 1.

Bevorzugte Anwendung findet das Befeuchtungsverfahren beim Abbäumen von Leinenfäden und allgemein natürlichen Fäden oder Garnen. Nicht ausgeschlossen sind jedoch synthetische Fadenmaterialien. Insbesondere bei (verzwirnten) Garnen war bei dem herkömmlichen Verfahren die Neigung gross, beim Abbäumen nach dem Befeuchten Schnüre zu bilden.

Abwandlungen der Erfindung sind dem Fachmann aus obigen Erläuterungen zugänglich, ohne den Schutzbereich der Erfindung zu verlassen. Denkbar ist z. B., zwischen die äusseren, verschiebbaren Düsen 31 und die benachbarten, festen Düsen 29 noch Blenden ähnlich den äusseren Blenden 22 vorzusehen, die bei Einstellung einer geringeren Kettbaumlänge versprühtes Feuchtmittel von den äusseren Düsen 31 bzw. den dazu den benachbarten festen Düsen 29 abfangen und damit die Ueberschneidung der Sprühkegel dieser Düsen unterdrücken. Denkbar ist es auch, Düsen mit variablem Sprühkegel einzusetzen oder den Abstand der Düsen vom Kettbaum zu verändern, um die von der jeweiligen Düse abgedeckte Zone zu verringern oder zu vergrössern. Naheliegend wäre dabei zugleich der Durchfluss durch die Düse entsprechend anzupassen, da bei verringertem Abstand ein höherer Feuchtmittelfluss resultiert.

Denkbar ist es, eine andere Anzahl an Düsen 29, 31 vorzusehen, insbesondere auch nur eine Düse. Denkbar ist auch eine asymmetrische Verstellmöglichkeit des Düsenträgers, z. B. indem nur ein beweglicher Teildüsenträger vorgesehen wird.

Die Anpassungen der Ausladung des Düsenträgers an den jeweiligen Kettbaum könnten automatisiert werden, z. B. durch einen motorischen Antrieb in Verbindung mit Kontaktsensoren an den äusseren Blenden. Die Befeuchtungsvorrichtung würde dann bei minimaler Breite des Düsenträgers in den Kettbaum eingefahren und dann soweit verbreitert, bis die Kontaktsensoren an den Blenden das Anliegen derselben an die Scheiben 15 meldet.

Denkbar ist schliesslich auch das Vorsehen mehr als eines Befeuchters in einem Abbäumgestell, wobei nicht unbedingt alle Befeuchter, sondern auch eine Gruppe aus zwei oder mehr Befeuchtern die ganze Länge eines Kettbaumes abdecken könnte, und das Aufbringen beliebiger, insbesondere flüssiger Mittel auf das Kettfadengut.

Statt einer Lichtschranke (34) zur Kontrolle des Abstands des Befeuchters von der Wickeloberfläche sind andere Massnahmen denkbar, z. B. ein mechanischer oder akustischer Fühler oder überhaupt ein mechanischer, direkt vom Wickel (4) angetriebener Antrieb.

## Patentansprüche

1. Verfahren zum Befeuchten von Kettfäden, insbesondere im Rahmen des Abbäumens, dadurch gekennzeichnet, dass das Befeuchtungsmittel auf die auf den Kettbaum (1) abgebäumten Kettfäden (4) aufgebracht wird.

2. Verfahren gemäss Anspruch 1, dadurch gekennzeichnet, dass das Befeuchtungsmittel auf die oberste Lage des Kettfadenwickels (4) auf einem Kettbaum (1) aufgesprüht wird.

3. Verfahren gemäss Anspruch 2, dadurch gekennzeichnet, dass das Befeuchtungsmittel aus mindestens zwei Komponenten hergestellt wird, wobei mindestens eine Komponente dem Befeuchtungsmittel an einer derartigen Stelle in der Zuleitung zum Versprühort zugesetzt werden, dass das Befeuchtungsmittel während des Befeuchtens nach dieser Stelle im wesentlichen kontinuierlich zum Sprühort strömt, um einen Zerfall des Befeuchtungsmittels zu unterdrücken und/oder eine Anpassung der Zusammensetzung des Befeuchtungsmittels an die aktuellen Anforderungen durchführen zu können.

4. Befeuchter (6) zur Durchführung des Verfahrens gemäss einem der Ansprüche 1 bis 3, dadurch gekennzeichnet, dass die Vorrichtung mindestens ein Mittel zum Versprühen eines fliessfähigen Mittels, insbesondere eines Befeuchtungsmittels, aufweist, so dass das Mittel auf einen in Sprührichtung angeordneten Kettbaum (1) aufbringbar ist.

5. Befeuchter gemäss Anspruch 4, dadurch gekennzeichnet, dass er mindestens zwei Sprühmittel (29, 31), insbesondere Düsen aufweist.

6. Befeuchter gemäss Anspruch 4 oder 5, dadurch gekennzeichnet, dass die Sprühmittel (29, 31) derart angeordnet sind, dass das von ihnen versprühte Befeuchtungsmittel eine im wesentlichen längs einer geraden Sprühlinie sich erstreckende Sprühzone bildet.

7. Befeuchter gemäss einem der Ansprüche 4 bis 6, dadurch gekennzeichnet, dass eine Kontrollvorrichtung (34) zur Kontrolle des Ortes einer zu besprühenden Oberfläche, bevorzugt ein berührungsloser Detektor wie eine Lichtschranke oder ein mechanischer Fühler, und ein Antrieb vorhanden sind, so dass der Befeuchter (6) derart mindestens senkrecht zur Sprühlinie durch den Antrieb und gesteuert von der Kontrollvorrichtung bewegbar ist, dass die zu besprühende Oberfläche, insbesondere eine längs eines Kettbaumes sich erstreckende Linie auf der Oberfläche des Kettfadenwickels (4), innerhalb der Sprühzone gehalten wird.

8. Befeuchter gemäss Anspruch 7, dadurch gekennzeichnet, dass die Kontrollvorrichtung eine Lichtschranke (34) ist, die eine Messlinie (35) auf Unterbrechung überwacht, und dass die Messlinie (35) die Sprühzone durchquert, bevorzugt nahe der Sprühlinie.

9. Befeuchter gemäss einem der Ansprüche 4 bis 8, dadurch gekennzeichnet, dass mindestens ein Abstand zwischen zwei benachbarten Sprühvorrichtungen (29 bzw. 31) veränderbar und/oder mindestens eine Sprühvorrichtung (31) für sich abschaltbar ist, so dass die Ausdehnung der Sprühzone an die Länge der aktuell zu besprühenden Oberfläche (4) anpassbar ist.

10. Befeuchter gemäss einem der Ansprüche 4 bis 9, dadurch gekennzeichnet, dass mindestens die Geometrie des Sprühkegels (32) einer Sprühvorrichtung (29, 31) einstellbar ist, um den besprühten Bereich einstellen zu können.

11. Befeuchter gemäss einem der Ansprüche 4 bis 10, dadurch gekennzeichnet, dass mindestens eine, bevorzugt alle Sprühvorrichtungen jeweils einen Sprühkegel (32) ausbildet bzw. ausbilden, der im wesentlichen die Form des Sektors einer Scheibe hat.

12. Befeuchter gemäss einem der Ansprüche 4 bis 11, dadurch gekennzeichnet, dass mindestens eine, bevorzugt alle Sprühvorrichtungen Zweistoffdüsen sind, so das eine Gemisch aus Luft oder Gas und dem Befeuchtungsmittel versprüht werden kann.

13. Befeuchter gemäss einem der Ansprüche 4 bis 12, dadurch gekennzeichnet, dass sich zumindest unter, bevorzugt auch auf beiden Seiten und oberhalb, der Sprühvorrichtungen (29, 31) Abdeckungen vorhanden sind, die sich in Sprührichtung erstrecken, so dass herabtropfendes und bevorzugt auch in andere Raumrichtungen ausser in Sprührichtung wegspritzendes Befeuchtungsmittel aufgefangen wird.

14. Anlage, insbesondere Abbäumgestell, mit einer Aufnahme für einen Kettbaum (1) und einem Befeuchter (6) gemäss einem der Ansprüche 4 bis 13, wobei der Befeuchter (6) derart angeordnet ist oder Mittel vorhanden sind, um den Befeuchter (6) derart anzuordnen, dass durch dessen Sprühvorrichtungen Befeuchtungsmittel auf den Wickel (4) eines in der Aufnahme befindlichen Kettbaumes (1) sprühbar ist.

15. Anwendung des Verfahrens gemäss einem der Ansprüche 1 bis 3 oder Verwendung der Vorrichtung gemäss einem der Ansprüche 4 bis 13 zum Befeuchten von Kettfäden aus Naturfasern, insbesondere Leinen, oder synthetischem Material, das sich auf einem Kettbaum (1) befindet.
